# EUROPÄISCHE PATENTANMELDUNG

(11) **EP 1 426 907 A2**
(43) Veröffentlichungstag der Anmeldung: **09.06.2004**
(21) Anmeldenummer: 03090410.6
(22) Anmeldetag: 28.11.2003
(51) Int. Cl.: G08B 21/16

(54) **Mobile Uberwachungs- und Warneinrichtung zur Ermittlung gasgefährdeter Atmosphären**

(30) Priorität: 02.12.2002 DE 10257164
(71) Anmelder: Berliner Wasserbetriebe Anstalt des öffentlichen Rechts, 10179 Berlin (DE); Gesellschaft für Umwelttechnik GmbH, 14469 Potsdam (DE)
(72) Erfinder: Jözwiak, Wolfgang, 12209 Berlin (DE); Pritzel, Manfred, 12107 Berlin (DE); Pielot, Hans-Joachim, 13469 Berlin (DE)

(57) **Zusammenfassung**

Die Erfindung betrifft eine mobile Überwachungs- und Warneinrichtung, die zur Ermittlung gasgefährdeter Atmosphären in unterschiedlichen Räumen, beispielsweise in Entwässerungskanälen oder -anlagen, zur Anwendung kommt.

Aufgabe der Erfindung ist es, eine mobile Einrichtung zur einfachen und sicheren Ermittlung gasgefährdeter Atmosphären in unterschiedlichen Räumen und mit unterschiedlichen Gasen, ohne dass eine Gefährdung der arbeitenden und auswertenden Personen und der zur überwachenden Anlagen gegeben ist.

Erfindungsgemäß wird die Aufgabe dadurch gelöst, dass ein im Gefahrenbereich angeordneter Gasmesskopf oder mehrere Gasmessköpfe mit einem integrierten Sensor (1) oder mehreren integrierten Sensoren (1) über ein verlängerbares Mess- und Stromversorgungskabel (6, 8) mit einer sich außerhalb des gasgefährdeten Bereiches befindlichen Auswerteeinheit (2) verbunden sind.

## Beschreibung

Die Erfindung betrifft eine mobile Überwachungs- und Warneinrichtung, die zur Ermittlung gasgefährdeter Atmosphären in unterschiedlichen Räumen, beispielsweise in Entwässerungskanälen oder -anlagen, zur Anwendung kommt.

Bei Arbeiten in gasgefährdeten Bereichen ist die Personen- und Objektsicherung eine unabdingbare Voraussetzung.
Dazu werden stationäre oder tragbare Gaswarngeräte eingesetzt.
Die stationären Gaswarngeräte bestehen aus einer fest installierten Steuereinheit, die in einem umbauten Raum, beispielsweise in einem Schaltschrank, fest eingebaut ist und einem Messwertgeber, der am Ort der eigentlichen Gefahrenquelle fest angeschraubt ist. Die Verbindung zwischen Messkopf und Steuereinheit erfolgt über ein fest verlegtes Kabel. Die Gaswarnanlage wird über das Stromnetz bei 230 Volt, 110 Volt oder 24 Volt betrieben. Die Alarmierung wird durch eine optische und/oder akustische Wameinrichtung in Form von fest installierten Warnlampen, Hupen und Sirenen durchgeführt. Der Messwertgeber befindet sich im gefährdeten Bereich und besitzt somit einen Teilexplosionsschutz (Asian Environmental Technology, Oktober/November 2001, S. 11).
Des Weiteren ist nach der DE 37 06 894 A1 ein kompaktes Gaswarnsicherheitsgerät bekannt, in dem die gesamten Teile, die Steuerung, der Gasfühler sowie die Sirene, Batterie und Lichtsignallampe, im Gehäuse aus Fensterglas eingebaut und im Mauerwerk angeordnet ist.
Die Geräte sind fest an der potentiellen Gefahrenstelle installiert.

Nachteilig hierbei ist, dass diese Geräte orts- und netzgebunden sowie durch die jeweilige Installation entsprechend der Anzahl der Gefahrenstellen kostenintensiv sind.

Die bekannten tragbaren Gaswarngeräte bestehen, aus der Steuerelektronik, der dazu gehörigen Energieversorgung, beispielsweise Batterie oder Akkumulator, dem Sensor oder den Sensoren und Probenahmeinrichtungen sowie aus den optischen und akustischen Wameinrichtungen. Die Geräte sind in einem Gehäuse untergebracht und werden von Personen leicht von Ort zu Ort getragen. Diese Gaswarngeräte besitzen komplett als Einheit einen Explosionsschutz (International Environmental Technology, November/Dezember 2001, S. 21).
Auch verfügen nach der Veröffentlichung Sicherheitsingenieur 2/99, Seite 2, unabhängige Fachzeitschrift für Sicherheit und Gesundheit bei der Arbeit, diese Geräte über einen kleinen Akkumulator, die das Gas im Diffusionsbetrieb messen oder durch eine Pumpe das Gas an den Sensor fördern.

Nach der DE 195 45 506 A1 ist ein transportables Warngerät und Lebensretter bei der Rauch- und Gasentwicklung bekannt, das in Uhren oder in anderen Behältnissen eingebaut ist und am Körper getragen wird.

Es ist weiter ein tragbares Gerät aus den Auer-Mitteilungen (Nr. 2/1981, S. 17 bis 19) bekannt, das einen abgesetzten Sensor ohne Elektronik besitzt und Messungen brennbarer Gase bis maximal 12 Meter Entfernung gestattet.

Die Nachteile dieser Gaswarngeräte bestehen darin, dass jeweils nur ein Sensortyp für eine Gasart einbaubar und die Akkumulationskapazität begrenzt ist. Dadurch ist die optische und akustische Signalisierung örtlich eingeschränkt, die eine verzögerte Alarmierung und einen verspäteten Einsatz von notwendigen Maßnahmen zur Folge hat.

Aufgabe der Erfindung ist es, eine mobile Einrichtung zur einfachen und sicheren Ermittlung gasgefährdeter Atmosphären in unterschiedlichen Räumen und mit unterschiedlichen Gasen, ohne dass eine Gefährdung der arbeitenden und auswertenden Personen und der zu überwachenden Anlagen gegeben ist.

Erfindungsgemäß wird die Aufgabe dadurch gelöst, dass die Einrichtung, die aus einem bekannten Messkopf mit integriertem Sensor und einer bekannten Auswerteeinheit mit optischer und akustischer Wamanzeige besteht und mittels eines Fahrzeuges, in dem sich zur Überwachung der Auswerteeinheit ein Steuerstand befindet, zur Messstelle gelangt, wobei der im Gefahrenbereich angeordnete Gasmesskopf oder die Gasmessköpfe mit einem integrierten Sensor oder mehreren integrierten Sensoren über ein verlängerbares Mess- und Stromversorgungskabel mit einer sich außerhalb des gasgefährdeten Bereiches befindlichen Auswerteeinheit verbunden sind.
Dadurch ist keine weitere Ausrüstung sowie kein Prüfungs- und Zulassungsverfahren der Auswerteeinheit entsprechend den Explosionsschutzrichtlinien erforderlich.
Die Stromversorgung des Gasmesskopfes oder der Gasmessköpfe mit dem Sensor oder den Sensoren erfolgt über das verlängerbare Messkabel, das auf einer Kabeltrommel aufgewickelt ist.
Der Vorteil besteht darin, dass aufgrund des universellen Einsatzes der erfindungsgemäßen Einrichtung, tiefliegende Messstellen und Messstellen in der Ebene oder Höhe uneingeschränkt zur Anwendung kommen.
Der Sensor oder die Sensoren sind entsprechend der zu messenden Gasart austauschbar und mit den Gasmessköpfen in der Anzahl der jeweiligen zu messenden Stellen angepasst.
Die gesamte elektrische Energie erfolgt aus wiederaufladbaren Akkumulatoren oder von der Batterie des Fahrzeuges, das auch zum Transport der erfindungsgemäßen Einrichtung dient.

Die Erfindung wird nachstehend an zwei Ausführungsbeispielen in den Figuren 1 und 2 näher erläutert.
Die Figur 1 zeigt die erfindungsgemäße Überwachungs- und Warneinrichtung, die aus dem Gasmesskopf mit dem integriertem Sensor 1 und der Auswerteeinheit 2 mit optischer und akustischer Warnanzeige besteht.
Die Einrichtung wird mittels des Fahrzeuges 3, in dem sich zur Überwachung der Auswerteeinheit 2 ein Steuerstand befindet, an die Messstelle, dem nicht begehbaren Entwässerungskanal 4, transportiert. Der Gasmesskopf mit dem integriertem Sensor 1 gelangt über den Schacht 5 in den Gefahrenbereich, dem Entwässerungskanal 4. Dieser Kopf ist über das Messkabel 6, das auf die Kabeltrommel 7 aufgewickelt und somit der Lage und Entfernung der Messstelle in dem Entwässerungskanal 4 angepasst ist, mit dem Stromversorgungskabel 8 und der Auswerteeinheit 2 verbunden. Das Stromversorgungskabel 8 wird aus dem wiederaufladbaren Akkumulator als Stromquelle 9 gespeist.
Die Kabeltrommel 7 mit dem aufgewickelten Messkabel 6, das Stromversorgungskabel 8, die Auswerteeinheit 2 und das Fahrzeug 3 befinden sich außerhalb des Gefahrenbereiches.
Die Entfernung von Gasmesskopf mit dem integrierten Sensor 1 und der Auswerteeinheit 2 beträgt maximal 1000 m.
Beim Überschreiten der festeingestellten Grenzwerte wird in der Auswerteeinheit 2 ein optischer und akustischer Alarm ausgelöst, in dem über die bekannte Signalverarbeitung des Messkopfes eine Grenzwertabweichung über das Messkabel 6 und Stromversorgungskabel 8 an die Auswerteeinheit 2, die im Steuerstand des Fahrzeuges 3 überwacht wird, geleitet wird.
Danach werden die notwendigen Maßnahmen getroffen.

Die Figur 2 zeigt die Überwachungs- und Wameinrichtung mit drei Gasmessköpfen, die aus den drei Sensoren 1 und der Auswerteeinheit 2 mit optischer und akustischer Warnanzeige bestehen.

Die Einrichtung wird wie im ersten Ausführungsbeispiel mit dem Fahrzeug 3, in dem sich zur Überwachung der Auswerteeinheit 2 ein Steuerstand befindet, zu dem Schacht 5 transportiert.
Die drei Gasmessköpfe mit den drei integrierten Sensoren 1 werden an unterschiedlichen Messpunkten in den Gefahrenbereich, dem Schacht 5, hineingelassen.
Die Überwachung und Warnung gasgefährdeter Atmosphären erfolgt auch durch die über das Messkabel 6 und Stromversorgungskabel 8 verbundene Auswerteeinheit, die außerhalb des Gefahrenbereiches liegt.

### Aufstellung der verwendeten Bezugszeichen

- 1: Sensor/Sensoren
- 2: Auswerteeinheit
- 3: Fahrzeug
- 4: Entwässerungskanal
- 5: Schacht
- 6: Messkabel
- 7: Kabeltrommel
- 8: Stromversorgungskabel
- 9: Stromquelle

## Patentansprüche

1. Mobile Überwachungs- und Warneinrichtung zur Ermittlung gasgefährdeter Atmosphären, bestehend aus einem Messkopf mit integriertem Sensor und einer Auswerteeinheit mit optischer und akustischer Warnanzeige, die mittels eines Fahrzeuges, in dem sich zur Überwachung der Auswerteeinheit ein Steuerstand befindet, zur Messstelle gelangt,
**dadurch gekennzeichnet, dass**
ein im Gefahrenbereich angeordneter Gasmesskopf oder mehrere Gasmessköpfe mit einem integrierten Sensor (1) oder mehreren integrierten Sensoren (1) über ein verlängerbares Mess- und Stromversorgungskabel (6; 8) mit einer sich außerhalb des gasgefährdeten Bereiches befindlichen Auswerteeinheit (2) verbunden sind.

2. Mobile Überwachungs- und Wameinrichtung nach Anspruch 1,
**dadurch gekennzeichnet, dass**
die Stromversorgung des Gasmesskopfes oder der Gasmessköpfe mit dem Sensor oder den Sensoren (1) über das verlängerbare Messkabel (6) erfolgt, das auf einer Kabeltrommel (7) aufgewickelt ist.

3. Mobile Überwachungs- und Wameinrichtung nach Anspruch 1 und 2,
**dadurch gekennzeichnet, dass**
der Sensor (1) oder die Sensoren (1) entsprechend der zu messenden Gasart austauschbar und mit dem Gasmesskopf oder den Gasmessköpfen in der Anzahl der jeweiligen zu messenden Stellen angepasst sind.
